# EUROPÄISCHE PATENTSCHRIFT

(11) **EP 1 567 039 B1**
(45) Veröffentlichungstag und Bekanntmachung des Hinweises auf die Patenterteilung: **21.03.2007**
(21) Anmeldenummer: 03747817.9
(22) Anmeldetag: 22.08.2003
(51) Int. Cl.: A47L 1/00

(54) **SCHLAMMSAUGER**
SLUDGE EXTRACTOR
SYSTEME D'ASPIRATION DE BOUE

(30) Priorität: 30.08.2002 DE 10240804
(43) Veröffentlichungstag der Anmeldung: 31.08.2005
(73) Patentinhaber: Oase GmbH, 48477 Hörstel (DE)
(72) Erfinder: HOFFMEIER, Dieter, 49479 Ibbenbüren (DE)
(74) Vertreter: Meissner, Peter E.
(86) Internationale Anmeldenummer: PCT/DE2003/002808
(87) Internationale Veröffentlichungsnummer: WO 2004/019744

(56) Entgegenhaltungen:
- DE-A- 3 113 673
- DE-A- 19 942 187
- US-A- 4 057 364
- US-A- 4 080 104
- US-A- 4 439 110
- US-A- 4 628 162

## Beschreibung

Die vorliegende Erfindung betrifft einen Schlammsauger gemäß Oberbegriff von Anspruch 1.

Aus der DE 199 42 187 ist ein solcher Schlammsauger bekannt. Der Motor des Schlammsaugers kann bei Erreichen eines maximalen Füllstandes und bei Erreichen eines minimalen Füllstandes mit Hilfe eines Sensors automatisch aus- bzw. eingeschaltet werden. Voraussetzung dafür ist aber auch das Erreichen eines maximalen bzw. minimalen Füllstandes.

Aus der DE 31 13 673 ist eine Vorrichtung zum Absaugen von Flüssigkeiten bekannt, die alternativ entweder eine Schwimmerschaltung zum Öffnen und Schließen von Ventilen oder ein Zeitrelais bzw. eine Schaltuhr aufweist. Mit Hilfe der beiden Schaltvarianten sollen ein Belüftungsventil und ein Absaugventil geöffnet bzw. geschlossen werden. Die beiden Schaltvarianten für die Ventile sind nicht in der Lage, zusätzlich auch eine Steuerung in Abhängigkeit von bestimmten Füllständen durchzuführen, derart, dass eine vollautomatische Entleerung während des Betriebs erreicht wird.

Die Aufgabe der vorliegenden Erfindung ist daher, einen Schlammsauger zu schaffen, mit dem während eines Schlammabsaugvorgang eine vollautomatische Entleerung durchgeführt werden kann.

Die Aufgabe wird erfindungsgemäß durch die Merkmale des Anspruchs 1 gelöst.

Das Gerät kann in einfacher Weise auch als herkömmlicher Naßsauger umgerüstet werden.

Eine Ausführungsform der vorliegenden Erfindung wird im folgenden anhand der Zeichnungen näher beschrieben. Es zeigen:
- Fig. 1: eine schematische Ansicht eines Schlammsaugers der vorliegenden Erfindung;
- Fig. 2: eine schematische Ansicht einer elektrischen Schaltung des erfindungsgemäßen Schlammsaugers.

Ein erfindungsgemäßer Schlammsauger 1 umfaßt ein Gehäuse 1.1, an welchem ein Anschluß 1.2 für ein Saugelement 3 und ein Anschluß 1.3 für ein Abflußelement 5 ausgebildet ist. Das Gehäuse 1.1 ist zudem in seinem bodenfernen, oberen Bereich als ein Deckel 1.4 ausgebildet, der an dem unteren Gehäuse 1.1 lösbar befestigt ist. Bodenseitig ist das Gehäuse 1.1 mit einem Fußelement 1.5 versehen. Das Innere des Gehäuses 1.1 ist in seinem mittleren Bereich als Aufnahmebehälter 1.6 für Schlamm und Wasser oder Materialien ähnlicher Konsistenz ausgebildet. Der Anschluss 1.2 befindet sich im oberen Teil des Aufnahmebehälters 1.6 und der Anschluss 1.3 befindet sich im unteren Teil des Aufnahmebehälters 1.6, vorzugsweise dem Anschluss 1.2 diametral gegenüberliegend.

Oberhalb des Aufnahmebehälters 1.6, also oberhalb des Bereichs in dem Gehäuse 1.1, der mit Schlamm und Wasser gefüllt werden kann, ist ein Motor 1.7, vorzugsweise ein Elektromotor, angeordnet, der eine allgemein bekannte Saugeinrichtung 1.8, wie z. B. ein luftziehendes Flügelelement, antreibt. Während des Antriebs wird Luft aus dem Aufnahmebehälter 1.6 angesaugt und über Öffnungen im oberen Gehäusebereich nach außen abgegeben. Dadurch entsteht im Aufnahmebehälter 1.6 und im Saugelement 3 ein Unterdruck.

Der Motor 1.7 ist mit einer elektrischen Schaltung 1.9 verbunden. Die elektrische Schaltung 1.9 befindet sich in der Nähe der vorgesehen maximalen Füllstandsgrenze des Aufnahmbehälters 1.6 in einer Saugöffnung 1.10 der Saugeinrichtung 1.8. In dem Aufnahmebehälter 1.6 ist ein Führungsgehäuse 5 für einen Schwimmer 7 ausgebildet. Der Schwimmer 7 kann sich in dem Führungsgehäuse entlang einer Längsachse des Gehäuses 1.1 bewegen und ist, wie auch die elektrische Schaltung 1.9, die Saugeinrichtung 1.8 und der Motor 1.7 konzentrisch zu dieser angeordnet. In anderen Ausführungsformen muß eine konzentrische Anordnung nicht zwingend vorgesehen sein.

Der Schwimmer 7 weist an einer bodenfemen, oberen Seite einen Permanentmagneten 7.1 auf. Bei zunehmender Füllung des Aufnahmebehälters 1.6 wird der Schwimmer 7 in dem Führungsgehäuse 5 entlang der Längsachse nach oben bewegt. Kurz vor Erreichen der maximalen Füllstandsgrenze wirkt der Permanentmagnet 7.1 auf die ihm in der Saugöffnung 1.10 gegenüber liegende elektrische Schaltung 1.9 und schließt diese. Dadurch wird der Motor 1.7 abgeschaltet. Bei Erreichen der maximalen Füllstandsgrenze verschließt der Schwimmer 7 auch die Saugöffnung 1.10. Die elektrische Schaltung 1.9 ist in der vorliegenden Ausführungsform vorzugsweise eine Reedschaltung. In anderen Ausführungsformen können aber auch andere Schalter und Schaltsysteme verwendet werden. Die elektrische Schaltung 1.9 ist mit einem Zeitschalter (nicht dargestellt) verbunden, der so eingestellt werden kann, daß der Motor 1.7 automatisch wieder eingeschaltet wird, nachdem der Aufnahmebehälter 1.6 über das Ablaufelement 5 vollständig entleert worden ist. Die für eine vollständige Entleerung benötigte Zeit ist abhängig von dem zu entleerenden Volumen und ist vorbestimmbar.

Das Ablaufelement 5 ist an dem Anschluß 1.3 in allgemein bekannter Weise lösbar befestigt und umfaßt an seinem freien Ende 5.1 ein Unterdruckventil 5.2. Das Ablaufelement 5 ist ebenfalls ein Schlauch oder ein Rohr.

Die Funktionsweise ist nun wie folgt: Das Saugelement 3 hängt mit einem Saugrüssel 3.1 im Wasser oder einem sonstigen flüssigen Fluid. Durch Einschaltung des Motors 1.7 beginnt ein Saugvorgang. Über den Saugrüssel wird beispielsweise Schlamm vom Teichboden eines Teiches durch das Saugelement 3 und die Saugöffnung 1.10 in den Aufnahmebehälter 1.6 gesaugt. Der Aufnahmebehälter 1.6 und das Ablaufelement 5 bis zum Unterdruckventil 5.2 füllen sich langsam mit Schlamm. Das Unterdruckventil 5.2 ist wegen des herrschenden Unterdruckes geschlossen. Unmittelbar vor Erreichen der maximalen Füllstandsgrenze im Aufnahmebehälter 1.6 wirkt der Permanentmagnet 7.1 auf die elektrische Schaltung 1.9, wodurch der Motor 1.7 abgeschaltet wird. Bei Erreichen der maximalen Füllstandsgrenze verschließt der Schwimmer 7 auch die Saugöffnung 1.10.

Dabei kann der Saugrüssel 3.1 unverändert im Wasser hängen bleiben. Am Saugrüssel 3.1 ist ein Rückschlagventil 3.2 in dem Saugelement 3 angeordnet. Das Rückschlagventil 3.2 kann z.B. als Schnüffelventil aus Elastomer/Gummi einteilig ausgebildet sein. Bei Abschaltung des Motors 1.7 wird dadurch verhindert, daß das im Saugelement, z. B. einem Schlauch von 5 m Länge, nicht in den Teich zurück strömt und dort Schmutz aufwirbelt. Das Rückschlagventil 3.2 wird vorzugsweise aus vier Gummilappen gebildet. Durch das Ausschalten des Motors 1.7 entfällt der Unterdruck im Aufnahmebehälter 1.6, so daß das Unterdruckventil 5.2 aufgrund des nun durch den Schlamm erzeugten Innendrucks öffnet und der Schlamm über das Ablaufelement 5 ausläuft, bis der Aufnahmebehälter 1.6 wieder leer ist. Dann kann der Motor 1.7 wieder eingeschaltet werden, so daß sich der Vorgang wiederholt.

## Patentansprüche

1. Schlammsauger mit einem Saugelement (3), das mit einem Aufnahmebehälter (1.6) verbunden ist, in welchem ein flüssiges Fluid bis zu einem maximalen Füllstand gesammelt werden kann, wobei an dem Aufnahmebehälter (1.6) ein Ablaufelement (5) angeschlossen ist, in dem ein Unterdruckventil (5.2) angeordnet ist, das bei Erreichen des maximalen Füllstand öffnet, und mit einem Motor (1.7) zur Erzeugung einer Saugströmung, die einen Gegendruck erzeugt, der stärker ist als der im Aufnahmebehälter (1.6) herrschende Unterdruck, wobei der Motor (1.7) eine elektrische Schaltung (1.9) aufweist, die den Motor (1.7) in Abhängigkeit vom Erreichen des maximalen Füllstandes ausschaltet, wodurch sich das Unterdruckventil öffnet,
**dadurch gekennzeichnet,**
**dass** der elektrischen Schaltung (1.9) ein in einem Gehäuse (1) geführter Schwimmer (7) zugeordnet ist, der bei Erreichen des maximalen Füllstandes bewirkt, dass die elektrische Schaltung (1.9) schließt und den Motor (1.7) ausstellt sowie eine Saugöffnung (1.10) schließt, wobei die elektrische Schaltung (1.9) mit einem Zeitschalter verbunden ist, der bewirkt, dass die elektrische Schaltung (1.9) den Motor (1.7) nach einer für eine vollständige Entleerung des Aufnahmebehälters (1.6) benötigten Zeitspanne wieder einschaltet.

2. Schlammsauger nach Anspruch 1,
**dadurch gekennzeichnet,**
**dass** der Schwimmer (7) einen Permanentmagneten (7.1) aufweist, der bei Erreichen der maximalen Füllstandgrenze auf die ihm in der Saugöffnung (1.10) gegenüber liegende elektrischer Schaltung (1.9) wirkt und diese schließt.

3. Schlammsauger nach Anspruch 2,
**dadurch gekennzeichnet,**
**dass** der Permanentmagnet (7.1) auf einer oberen Seite des Schwimmers (7) angeordnet ist.

4. Schlammsauger nach Anspruch 3,
**dadurch gekennzeichnet,**
**dass** der Permanentmagnet (7.1) derart ausgelegt ist, dass zuerst die elektrische Schaltung (1.9) schließt und dann die Saugöffnung (1.10).

5. Schlammsauger nach einem der Ansprüche 1 bis 4,
**dadurch gekennzeichnet,**
**dass** das die elektrische Schaltung (1.9) ein Reedschalter ist.

## Claims

1. Sludge extractor having a suction element (3) which is connected to a receptacle (1.6) in which a liquid fluid can be collected up to a maximum level, a drain element (5) being connected to the receptacle (1.6), in which drain element there is a suction relief valve (5.2) which opens when the maximum level is reached, and having a motor (1.7) to generate a suction flow, which creates a back pressure that is greater than the negative pressure present in the receptacle (1.6), the motor (1.7) having an electrical circuit (1.9) which switches off the motor (1.7) as a function of reaching the maximum level, as a result of which the suction relief valve opens,
**characterised in that**
the electrical circuit (1.9) is coordinated with a float (7) inside a casing (1), which float, when the maximum level is reached, causes the electrical circuit (1.9) to close and the motor (1.7) to switch off, and closes a suction opening (1.10), the electrical circuit (1.9) being linked to a time switch which causes the electrical circuit (1.9) to switch on the motor (1.7) again after a period of time which is sufficient for the receptacle (1.6) to be completely emptied.

2. Sludge extractor as in claim 1,
**characterised in that**
the float (7) has a permanent magnet (7.1) which, when the maximum level is reached, acts upon the electrical circuit (1.9) which is positioned opposite to it in the suction opening (1.10), and closes said circuit.

3. Sludge extractor as in claim 2,
**characterised in that**
the permanent magnet (7.1) is positioned at an upper side of the float (7).

4. Sludge extractor as in claim 3,
**characterised in that**
the permanent magnet (7.1) is designed in such a manner that it closes the electrical circuit (1.9) first, followed by the suction opening (1.10).

5. Sludge extractor as in one of claims 1 to 4,
**characterised in that**
the electrical circuit (1.9) is a reed switch.

## Revendications

1. Aspirateur de boues comprenant un élément d'aspiration (3), qui est relié à un réservoir de réception (1.6), dans lequel un fluide liquide peut être collecté jusqu'à une position de remplissage maximale, un élément de vidange (5) étant raccordé au réservoir de réception (1.6), dans lequel un clapet de dépression (5.2) est agencé, qui s'ouvre lorsque la position de remplissage maximale est atteinte, et comprenant un moteur (1.7) pour la production d'un courant d'aspiration, qui produit une contre-pression, qui est supérieure à la dépression qui règne dans le réservoir de réception (1.6), le moteur (1.7) présentant un interrupteur électrique (1.9), qui met hors circuit le moteur (1.7) en fonction de l'atteinte de la position de remplissage maximale, ce qui provoque l'ouverture du clapet de dépression,
**caractérisé en ce que**,
il est adjoint au circuit électrique (1.9) un flotteur (7), qui est guidé dans un boîtier (1) et qui entraîne la fermeture du circuit électrique (1.9) lorsque la position de remplissage maximale est atteinte, et qui débranche le moteur (1.7) tout en fermant une ouverture d'aspiration (1.10), le circuit électrique (1.9) étant relié à un temporisateur, qui provoque la remise en circuit du moteur (1.7) par le circuit électrique (1.9) après un laps de temps nécessaire pour un vidage complet du réservoir de réception (1.6).

2. Aspirateur de boues suivant la revendication 1,
**caractérisé en ce que**,
le flotteur (7) présente un aimant permanent (7.1), qui agit sur le circuit électrique (1.9) se trouvant à son opposé dans l'ouverture d'aspiration (1.10) lorsque la limite de position de remplissage maximale est atteinte, et ferme celui-ci.

3. Aspirateur de boues suivant la revendication 2,
**caractérisé en ce que**,
l'aimant permanent (7.1) est agencé sur un côté supérieur du flotteur (7).

4. Aspirateur de boues suivant la revendication 3,
**caractérisé en ce que**,
l'aimant permanent (7.1) est appliqué de façon telle que d'abord le circuit électrique (1.9) se ferme et ensuite l'ouverture d'aspiration (1.10).

5. Aspirateur de boues suivant l'une des revendications 1 à 4,
**caractérisé en ce que**,
le circuit électrique (1.9) est un interrupteur à lames dit reed.
